# EUROPÄISCHE PATENTANMELDUNG

(11) **EP 4 592 485 A1**
(43) Veröffentlichungstag der Anmeldung: **30.07.2025**
(21) Anmeldenummer: 24153565.7
(22) Anmeldetag: 24.01.2024
(51) Int. Cl.: E05F 15/665

(54) **AUTARKES SMART-SCHNELLLAUFTOR**

(71) Anmelder: Seysen GmbH & Co. KG, 82166 Grafelfing (DE)
(72) Erfinder: SEYSEN, Manfred, 82166 Gräfelfing (DE)
(74) Vertreter: LKGLOBAL Lorenz & Kopf Patentanwalt Attorney at Law PartG mbB

(57) **Zusammenfassung**

Es wird ein autarkes Smart-Schnelllauftor zur Verfügung gestellt. Das Smart-Schnelllauftor umfasst eine erste Torzarge und eine zweite Torzarge, ein Torblatt, welches zwischen der ersten Torzarge und der zweiten Torzarge geführt ist, eine Antriebsvorrichtung mit zumindest einem Gleichstrommotor, eine Gleichstrom-Energiequelle, welche die Antriebsvorrichtung mit Energie versorgt, und eine Steuerung, die konfiguriert ist, den Betrieb der Antriebsvorrichtung zu steuern. Die Antriebsvorrichtung ist konfiguriert, das Torblatt anzuheben und abzusenken, um so selektiv einen durch die erste Torzarge und die zweite Torzarge definierten Durchgang freizugeben oder zu verschließen. Die Gleichstrom-Energiequelle ist konfiguriert, die Antriebsvorrichtung unabhängig von einem äußeren Energienetz mit Energie zu versorgen. Die Gleichstrom-Energiequelle ist mit der Antriebsvorrichtung verbunden.

## Beschreibung

### TECHNISCHES GEBIET

Die vorliegende Offenbarung bezieht sich auf ein Schnelllauftor.

### TECHNISCHER HINTERGRUND

Hubtore werden bereits seit längerer Zeit beispielsweise in Fabrik- oder Lagerhallen als Durchgänge oder Durchfahrten zwischen voneinander abgegrenzten Bereichen verwendet. Derartige Hubtore sind mit einem vertikal bewegbaren Torblatt ausgestattet, welches in zwei seitlichen Torzargen geführt wird. Das Torblatt wird beim Öffnen des Tores durch eine Antriebsvorrichtung nach oben gezogen und beim Schließen des Tores nach unten abgelassen. Im Stand der Technik sind dabei Tore mit einem flexiblen, folienartigen Torblatt sowie Tore mit segmentierten Torblättern mit einzelnen zueinander schwenkbar miteinander verbundenen festen Torblattsegmenten bekannt.

Die DE 10 2021 122 013 B4 beschreibt eine Antriebsvorrichtung für ein Hubtor, ein Hubtor mit einer solchen Antriebsvorrichtung sowie ein Verfahren zum Betreiben eines solchen Hubtores. Die Antriebsvorrichtung weist eine Innenwelle und eine äußere Hohlwelle auf, wobei die äußere Hohlwelle konzentrisch zu der Innenwelle angeordnet ist und diese umgibt. Die Innenwelle ist ausgelegt, um in einem eingebauten Zustand der Antriebsvorrichtung drehfest an einem Hubtor gelagert zu sein. Die äußere Hohlwelle dreht sich bei Inbetriebnahme der Antriebsvorrichtung in dem eingebauten Zustand um die Innenwelle. Das beschriebene Hubtor umfasst eine solche Antriebsvorrichtung, zwei Torzargen, einen Torsturz und ein Bedienfeld. Die Antriebsvorrichtung ist in dem Torsturz drehfest gelagert. Ein Torblatt wird in den Torzargen geführt und kann durch die Antriebsvorrichtung geöffnet oder geschlossen werden.

Bei bekannten Hubtoren wird die Antriebsvorrichtung, welche dazu dient, das Hubtor zu öffnen und zu schließen, durch eine externe Energiequelle betrieben, welche nicht Teil des Hubtores selbst ist. Um die Antriebsvorrichtung mit elektrischer Energie zu versorgen, ist das Hubtor dabei meist mit einem Stromnetz eines Gebäudes, in welches das Tor integriert ist, verbunden. Es ist somit notwendig, dass entsprechende elektrische Leitungen und Anschlüsse am entsprechenden Einbauort vorhanden sind. Das Hubtor wird in der Regel in der Planungsphase eines Baus oder Umbaus des jeweiligen Gebäudes mit eingeplant, so dass die entsprechenden elektrischen Leitungen und Anschlüsse mitgeplant werden können und an den notwendigen Positionen zur Verfügung stehen, wenn das Hubtor eingebaut wird. Bekannte Hubtore werden in der Regel durch lokal am Tor angebrachte Bedienfelder oder durch am Tor angebrachte Bewegungsmelder gesteuert.

### BESCHREIBUNG

Dementsprechend ist es Aufgabe der Erfindung, ein Hubtor zur Verfügung zu stellen, welches nachträglich in einen Einsatzort eingebaut werden kann und keine Verbindung zu einem externen Stromnetz benötigt.

Diese Aufgabe wird durch die Gegenstände der unabhängigen Ansprüche gelöst. Weitere Ausführungsformen ergeben sich aus den abhängigen Ansprüchen sowie aus der folgenden Beschreibung.

Gemäß einem ersten Aspekt wird ein autarkes Smart-Schnelllauftor zur Verfügung gestellt. Das Smart-Schnelllauftor umfasst eine erste Torzarge und eine zweite Torzarge, ein Torblatt, welches zwischen der ersten Torzarge und der zweiten Torzarge geführt ist, eine Antriebsvorrichtung mit zumindest einem Gleichstrommotor, eine Gleichstrom-Energiequelle, welche die Antriebsvorrichtung mit Energie versorgt, und eine Steuerung, die konfiguriert ist, den Betrieb der Antriebsvorrichtung zu steuern. Die Antriebsvorrichtung ist konfiguriert, das Torblatt anzuheben und abzusenken, um so selektiv einen durch die erste Torzarge und die zweite Torzarge definierten Durchgang freizugeben oder zu verschließen. Die Gleichstrom-Energiequelle ist konfiguriert, die Antriebsvorrichtung unabhängig von einem äußeren Energienetz mit Energie zu versorgen. Die Gleichstrom-Energiequelle ist mit der Antriebsvorrichtung verbunden.

Die erste Torzarge und die zweite Torzarge verlaufen an den Seiten des Öffnungsbereichs des Hubtores in vertikaler Richtung und können sich an einen Torsturz anschließen. Die Torzargen enthalten geeignete Mittel, um das Torblatt in einer Ebene des Öffnungsbereichs des Tores zu halten und in vertikaler Richtung verschiebbar zu führen, so dass das Torblatt entlang der Torzargen in vertikaler Richtung nach oben und unten gleiten kann. Beispielsweise können die Torzargen Schienen enthalten, die so ausgestaltet sind, um entsprechend ausgestaltete und an dem Torblatt befestigte Führungsrollen aufzunehmen.

Das Torblatt kann ein folienartiges Torblatt oder ein festes Torblatt aus mehreren miteinander verbunden einzelnen Segmenten sein, die in geschlossenem Zustand des Hubtores ein ebenes Torblatt bilden und den Öffnungsbereich des Hubtores verschließen. Ein derartiges segmentiertes Torblatt kann beispielsweise ein Torblatt eines Standard-Sektionaltores oder eines Spiral-Schnelllauftores sein.

Die Antriebsvorrichtung kann beispielsweise in dem Torsturz des Tores angeordnet sein. Ein solcher Torsturz bildet einen Raum zur Aufnahme der Antriebsvorrichtung und verläuft oberhalb des Öffnungsbereichs des Tors in horizontaler Richtung zwischen den beiden Torzargen.

Die Antriebsvorrichtung kann jede geeignete Antriebsvorrichtung sein. Beispielsweise kann die Antriebsvorrichtung einen Außenläufermotor oder einen Innenläufermotor umfassen. Der entsprechende Motor kann beispielsweise seitlich am Torsturz angebracht und konfiguriert sein, das Torblatt durch seine Drehung anzuheben oder abzusenken. Der Motor kann beispielsweise mittels Ketten oder Riemen oder anderer Übertragungsvorrichtungen mit dem Torblatt verbunden sein, um das Torblatt anzuheben und abzusenken.

Vorzugsweise weist die Antriebsvorrichtung eine Innenwelle mit einer Innenwellenlänge und eine äußere Hohlwelle mit eine Hohlwellenlänge auf. Die äußere Hohlwelle ist konzentrisch mit der Innenwelle ausgerichtet. Die Innenwelle ist drehfest an dem Hubtor (bzw. seitlich an dessen Torsturz) gelagert. Die äußere Hohlwelle dreht sich um die Innenwelle, wenn die Antriebsvorrichtung in dem eingebauten Zustand in Betrieb genommen wird.

Eine derartige Antriebsvorrichtung ist somit in den Torsturz des Hubtores integriert. Im Folgenden wird eine solche Antriebsvorrichtung als "Rohrmotor" bezeichnet. Bei der Innenwelle kann es sich um eine handelsübliche Welle handeln, welche an Ihren Enden Aufhängungs- bzw. Lagerpunkte aufweist.

Im Stand der Technik wird eine solche Welle üblicherweise direkt von einem Motor angetrieben, wobei die Antriebskraft über die Welle auf verschiedene Übersetzungsmittel wie Riemen oder Zahnscheiben übertragen werden kann, um das Tor zu öffnen und zu schließen. Bei dem Rohrmotor ist die Innenwelle jedoch so ausgestaltet, dass diese an Ihren Enden in einem Torsturz drehfest gelagert ist, wenn die Antriebsvorrichtung in das Hubtor eingebaut ist. Die Innenwelle dreht sich also im Betrieb der Antriebsvorrichtung nicht, sondern ist gegenüber dem Hubtor stationär. Dazu kann die Innenwelle beispielsweise in entsprechenden Ausnehmungen in den Seiten eines Torsturzes drehfest befestigt werden. Die Innenwelle kann dazu beispielsweise an Ihren Enden mit dem Torsturz verschraubt, vernietet oder auf andere geeignete Weise drehfest verbunden sein.

Bei der äußeren Hohlwelle hingegen handelt es sich um eine Art Rohr, welches konzentrisch, d.h. mit gleichem Mittelpunkt, um die Innenwelle angeordnet ist. Die äußere Hohlwelle ist gegenüber der Innenwelle drehbar. Beispielsweise kann die äußere Hohlwelle durch einen oder mehrere Motoren gegenüber der Innenwelle angetrieben bzw. verdreht werden.

Die äußere Hohlwelle kann zu diesem Zweck beispielsweise in dem Hubtor an ihren Enden drehbar in dem Torsturz gelagert sein, so dass die Hohlwelle um ihre Mittelpunktachse gedreht werden kann, ohne ihre Position gegenüber dem Torsturz in horizontaler oder vertikaler Richtung zu verändern.

Die äußere Hohlwelle kann bei einem Hubtor mit einem folienartigen Torblatt bzw. Behang gleichzeitig dazu dienen, das Torblatt beim Öffnen des Tores direkt aufzunehmen bzw. aufzuwickeln. Bei einem Tor mit einem festen bzw. segmentierten Torblatt kann das Drehmoment der Antriebsvorrichtung durch die äußere Hohlwelle jedoch auch auf andere Bewegungs- und Übersetzungselemente übertragen werden, um so das Torblatt anzuheben oder abzusenken.

In Ausführungen mit einem Rohrmotor weist die äußere Hohlwelle vorzugsweise einen Außendurchmesser von etwa 180 mm auf. Jedoch sind je nach verfügbarem Bauraum und je nach Anforderung auch andere Durchmesser denkbar.

Die Innenwelle und die äußere Hohlwelle eines Rohrmotors können beispielsweise aus einem metallischen Werkstoff wie Stahl oder Aluminium gefertigt sein. Es ist jedoch auch denkbar, dass die Innenwelle und die äußere Hohlwelle aus anderen geeigneten Werkstoffen, wie beispielsweise aus hochfestem Kunststoff oder jedem anderen geeignet Werkstoff, gefertigt sind. Diese Aufzählung ist jedoch lediglich beispielhaft und anderen Werkstoffe sind ebenfalls denkbar.

Bei einer Antriebsvorrichtung, die als Rohrmotor ausgestaltet ist, ist der zumindest eine Gleichstrommotor ein Gleichstrommotor mit einem äußeren Motorelement und einem inneren Motorelement. Das innere Motorelement ist drehfest auf der Innenwelle gelagert. Das äußere Motorelement umgibt das innere Motorelement und ist über eine drehbare Verbindung mit dem inneren Motorelement verbunden. Die äußere Hohlwelle umgibt das äußere Motorelement und ist über eine drehfeste Verbindung mit dem äußeren Motorelement verbunden. Bei einem solchen Motor kann es sich um einen Außenläufermotor handeln, bei dem der Stator innen angeordnet ist und von dem Rotor umgeben wird. Das innere Motorelement entspricht dabei also dem Stator des Gleichstrommotors. Das äußere Motorelement entspricht dem Rotor des Gleichstrommotors.

Da bei einem solchen Rohrmotor die Innenwelle drehfest gegenüber dem Hubtor bzw. gegenüber dem Torsturz des Hubtores ist und das innere Motorelement drehfest auf der Innenwelle gelagert ist, kann sich das innere Motorelement gegenüber dem Torsturz des Hubtores ebenfalls nicht drehen bzw. bewegen. Dass das innere Motorelement drehfest auf der Innenwelle gelagert ist, bedeutet insbesondere, dass die Innenwelle sich zentral durch das innere Motorelement erstreckt und drehfest mit diesem verbunden ist. Die Innenwelle nimmt also die Funktion einer Abtriebswelle eines standardmäßigen Elektromotors ein, allerdings wird diese Antriebswelle durch die drehfeste Verbindung mit dem Torsturz daran gehindert, sich zu drehen.

Das äußere Motorelement eines solchen Rohrmotors umgibt das innere Motorelement so, dass dieses ebenfalls konzentrisch zu der Innenwelle angeordnet ist. Mit anderen Worten sind also die Innenwelle, das innere Motorelement und das äußere Motorelement konzentrisch bezüglich einer gemeinsamen Symmetrieachse, die entlang der Längserstreckungsrichtung der Innenwelle verläuft, angeordnet. Das äußere Motorelement ist gegenüber dem inneren Motorelement um diese gemeinsame Symmetrieachse drehbar gelagert. Das innere Motorelement umgibt also die Innenwelle und ist fest mit dieser verbunden. Das äußere Motorelement wiederum umgibt das innere Motorelement und ist gegenüber diesem drehbar. Das innere Motorelement kann dabei Permanentmagneten oder einen oder mehrere mit entsprechenden Spulen gebildete Elektromagneten beinhalten. Das äußere Motorelement kann ebenfalls einen oder mehrere Elektromagneten mit Magnetspulen oder Permanentmagneten beinhalten. Allerdings beinhaltet mindestens eines des inneren Motorelements und des äußeren Motorelements mindestens einen Elektromagneten.

Da die äußere Hohlwelle drehfest mit dem äußeren Motorelement (Rotor) verbunden ist, die Innenwelle drehfest mit dem Hubtor und mit dem ersten Motorelement (Stator) verbunden ist und das äußere Motorelement gegenüber dem inneren Motorelement drehbar ist, führt eine Aktivierung des Gleichstrommotors dazu, dass das äußere Motorelement, und damit die mit dem äußeren Motorelement verbundene Hohlwelle, in Drehung versetzt werden.

Mit anderen Worten wird bei dieser Anordnung also bei einem Standard-Elektromotor die Abtriebswelle festgehalten, wodurch sich das Außengehäuse des Motors (und damit die damit verbundene äußere Hohlwelle) dreht. Bei einem Rohrmotor kann die äußere Hohlwelle integraler Bestandteil des äußeren Motorelements sein, oder ein getrenntes Bauteil, das mit dem äußeren Motorelement auf geeignete Art verbunden ist, beispielsweise durch Kleben, Schweißen, Nieten, oder in ähnlicher Weise. Das äußere Motorelement kann jedoch auch in die äußere Hohlwelle eingepresst sein, um so eine reibschlüssige Verbindung zu schaffen.

Optional kann bei einem Rohrmotor in der äußeren Hohlwelle zudem an einer oder an beiden Seiten eine Kühlvorrichtung, wie beispielsweise ein Ventilator oder jede andere geeignete Kühlvorrichtung, angeordnet sein. Eine solche Kühlvorrichtung kann ausgelegt sein, einen Luftstrom von außen in die Hohlwelle zu schaffen und dadurch den ersten Motor zu kühlen. Zu diesem Zweck können in der äußeren Hohlwelle beispielsweise auch Kühlöffnungen angeordnet sein, die als Abluftöffnungen für die durch die Kühlvorrichtung eingebrachte Luft dienen. Alternativ zu einer solchen Luftkühlung kann auch eine Flüssigkeitskühlung um den ersten Motor angebracht sein.

Es sollte beachtet werden, dass die Antriebsvorrichtung, obwohl sie vorstehend im Detail mit einem Rohrmotor beschrieben ist, auch jede andere geeignete Antriebsvorrichtung sein kann. Eine Antriebsvorrichtung mit einem Rohrmotor, wie oben beschreiben, kann jedoch ohne große Modifikationen für verschiedenste Hubtore verwendet werden. Eine solche Antriebsvorrichtung kann beispielsweise für Hubtore mit flexiblem/folienartigem Torblatt, für Hubtore mit festen Torblattsegmenten wie Spiraltoren oder für Standard-Sektionaltore verwendet werden. Dabei sind lediglich geringfügige Modifikationen nötig. Durch die Verwendung einer statischen zentralen Innenwelle und einer äußeren Hohlwelle mit dazwischen angeordneten Motoren wird zudem eine platzsparende Antriebsvorrichtung geschaffen, da die Motoren nicht seitlich in dem Torsturz untergebracht werden müssen, sondern sich innerhalb eines Rohrs befinden, das gleichzeitig zur Aufnahme des Torblattes dient.

Allgemein kann die Antriebsvorrichtung, bzw. der Gleichstrommotor der Antriebsvorrichtung, eine Leistung von etwa 1 kW und eine Kraft von etwa 1,2 kN zur Verfügung stellen. Allerdings sind auch andere technische Kennzahlen möglich, die für die jeweilige Anwendung geeignet sind. Insbesondere muss die Motorleistung groß genug sein, um das jeweilige Torblatt des autarken Smart-Schnelllauftores anheben zu können. Insbesondere ist eine gesamte Motorleistung von bis zu 3 kW bevorzugt. Dabei kann diese Leistung durch den zumindest einen Gleichstrommotor allein oder, wie weiter unten beschrieben, durch mehrere Motoren zur Verfügung gestellt werden.

Die technischen Charakteristika des Gleichstrommotors können insbesondere so ausgelegt sein, dass das autarke Smart-Schnelllauftor mit einer Öffnungsgeschwindigkeit von bis zu ca. 4 m/s betrieben werden kann. Gewöhnliche Industriehubtore werden üblicherweise mit Öffnungsgeschwindigkeiten von 0,2 m/s bis 0,3 m/s betrieben. Der Gleichstrommotor kann beispielsweise als Gleichstrommotor mit einem Kommutator (Kommutatormotor) ausgestaltet sein. Andere dem Fachmann bekannte und geeignete Gleichstrommotoren können jedoch ebenfalls verwendet werden.

Die Steuerung ist konfiguriert, den Betrieb des autarken Smart-Schnelllauftores zu steuern und kann jede geeignet Steuerkomponente, wie beispielsweise ein Allzweckcomputer, eine ASIC-Schaltung, ein FPGA oder jede andere schaltungstechnische Komponente sein, welche ermöglicht, die Antriebsvorrichtung zu steuern und so das autarke Smart-Schnelllauftor zu öffnen und zu schließen. Die Steuerung umfasst auch entsprechende nicht-flüchtige und flüchtige Speicherkomponenten, wie einen Arbeitsspeicher (RAM) und eine dauerhaften Speicher, welcher die Programmierung der Steuerung umfasst. Die Steuerung kann automatische Eingaben (beispielsweise von Sensoren und mit ihr verbundene andere Systeme) und/oder manuelle Eingaben (beispielsweise durch einen Benutzer, entweder direkt oder über andere mit der Steuerung verbundene Geräte) empfangen. Die Steuerung kann beispielsweise über ein am autarken Smart-Schnelllauftor angebrachtes Bedienfeld/Nutzerinterface, über eine externe Benutzerschnittstelle (weiter unten beschrieben), über Annäherungssensoren oder andere Sensoren, usw. Befehle bezüglich des Öffnens, Schließens und Anhaltens des Tores erhalten.

Die Gleichstrom-Energiequelle stellt die Energieversorgung für die Antriebsvorrichtung (und auch für die Steuerung) bereit. Sie ist direkt mit der Antriebsvorrichtung verbunden und liefert dieser auf Anforderung durch die Steuerung eine Gleichspannung, welche verwendet wird, um das Torblatt, je nach Anforderung, anzuheben oder abzusenken. Zudem kann die Gleichstrom-Energiequelle die Antriebsquelle auch mit Energie versorgen, um das das Torblatt in einer momentanen Position zu halten. Dazu kann der Gleichstrommotor der Antriebsvorrichtung in der Öffnungsrichtung mit einer Leistung angesteuert werden, welche ausreichend ist, die Gravitationskraft zu überwinden, aber nicht groß genug ist, um das Torblatt anzuheben. Die Gleichstrom-Energiequelle ist zwar direkt mit der Antriebsvorrichtung verbunden, kann jedoch selbst einen elektrischen Pufferspeicher, wie eine Batterie oder einen Kondensator umfassen, um den Betrieb der Antriebsvorrichtung auch dann zu ermöglichen, wenn die Gleichstrom-Energiequelle gerade keinen elektrischen Strom produziert.

Die Gleichstrom-Energiequelle ist Teil des Hubtores selbst und kann jede geeignete Energiequelle sein, die eine Gleichspannung liefert und geeignet ist, die Antriebsvorrichtung anzutreiben. Allerdings bedeutet, dass die Gleichstrom-Energiequelle Teil des Hubtores selbst ist, nicht zwangsläufig, dass die Gleichstrom-Energiequelle direkt am Hubtor angebracht ist. Beispielsweise kann die Gleichstrom-Energiequelle auch nachträglich auf einem Gebäudedach angebracht und mit der Antriebsvorrichtung bzw. einem Energiepuffer, wie unten beschrieben, verbunden werden.

Die Gleichstrom-Energiequelle kann über einen Energiepuffer, wie beispielsweise eine Batterie oder einen anderen geeigneten Energiespeicher mit der Antriebsvorrichtung verbunden sein. Der Energiepuffer dient dann dazu, die Antriebsvorrichtung auch dann mit elektrischer Energie zu versorgen, wenn die Gleichstrom-Energiequelle gerade keine elektrische Energie liefert. Dies kann beispielsweise der Fall sein, wenn die Gleichstrom-Energiequelle (wie weiter unten beschrieben) ein Solarzellenmodul ist. Es ist auch denkbar, dass der Energiepuffer parallel zwischen der Gleichstrom-Energiequelle und die Antriebsvorrichtung verbunden ist, so dass die Gleichstrom-Energiequelle die Antriebsvorrichtung direkt mit Energie versorgt, wenn die Gleichstrom-Energiequelle ausreichend Energie liefert, aber der Energiepuffer Energie liefert, wenn die Gleichstrom-Energiequelle gerade nicht genügend Energie zur Verfügung stellt. Die Energieabgabe des Energiepuffers an die Antriebsvorrichtung kann ebenfalls mit der Steuerung gesteuert werden.

Die Gleichstrom-Energiequelle arbeitet unabhängig von einem äußeren Energienetz. Unter einem externen Energienetz ist dabei ein Energienetz zu verstehen, dass nicht Teil des autarken Smart-Schnelllauftores selbst ist. Insbesondere ist unter einem externen Energienetz auch ein Stromnetz eines Gebäudes zu verstehen. Das offenbarte autarke Smart-Schnelllauftor kann somit unabhängig von einem Gebäude-Stromnetz und damit "autark" betrieben werden, da es nicht auf eine externe Energiequelle angewiesen ist. Dies ermöglicht, das autarke Smart-Schnelllauftor auch nachträglich in Gebäude, beispielsweise in Lager- oder Produktionshallen einzubauen, ohne dass dafür entsprechende Energieleitungen/Stromleitungen am entsprechenden Aufstellort vorhanden sein müssen. Üblicherweise werden Schnelllauftore (oder allgemein Tore) nämlich in der Bauphase mit eingeplant, weshalb die entsprechenden Energieanschlüsse üblicherweise an den nötigen Positionen vorhanden sind. Da das autarke Smart-Schnelllauftor jedoch ohne derartigen Anschlüsse auskommt, kann das autarke Smart-Schnelllauftor auf kostengünstige Weise in eine vorhandenen Gebäudeinfrastruktur, in welcher zuvor kein Tor geplant war, nachgerüstet werden.

Dabei findet keinerlei Stromwandlung zwischen Gleichstrom und Wechselstrom zwischen der Gleichstrom-Energiequelle und der Antriebsvorrichtung (d.h. zwischen der Gleichstrom-Energiequelle und dem Energiepuffer und zwischen dem Energiepuffer und der Antriebsvorrichtung) statt, insbesondere keinerlei DC-AC-Wandlung und/oder AC-DC-Wandlung. Bei Toren aus dem Stand der Technik, welche mit einem Gleichstrommotor betrieben werden, ist hingegen stets zumindest eine AC-DC-Wandlung erforderlich, da diese an Gebäudestromnetze angeschlossen werden, welche mit Wechselspannung betrieben werden, um Leitungsverluste zu minimieren. Durch den Verzicht auf eine derartige Stromwandlung werden Umwandlungsverluste vermieden. Allerdings kann eine DC-DC-Stromwandlung zwischen dem Energiepuffer und der Antriebsvorrichtung stattfinden, um beispielsweise Geschwindigkeitsrampen und unterschiedliche Öffnungs- und Schließgeschwindigkeiten zu ermöglichen. Eine derartige DC-DC-Stromwandlung kann ebenso über die Steuerung gesteuert werden.

Gemäß einer Ausführungsform umfasst die Gleichstrom-Energiequelle eine in das Smart-Schnelllauftor integrierte erneuerbare Energiequelle.

Die Gleichstrom-Energiequelle kann dabei jede geeignete erneuerbare Energiequelle sein, wie beispielsweise eine Solarzelle oder ein Windrad.

Ein Windrad kann beispielsweise wenn das autarke Smart-Schnelllauftor als Tor zwischen dem Inneren einer Halle und einem Außenbereich verwendet wird relativ unkompliziert außerhalb des Gebäudes aufgestellt werden und mit der Antriebsvorrichtung verbunden werden.

Gemäß einer weiteren Ausführungsform ist die erneuerbare Energiequelle ein Solarzellenmodul.

Ein Solarzellenmodul kann, insbesondere wenn das autarke Smart-Schnelllauftor als Passage zwischen dem Inneren eines Gebäudes und einem Außenbereich des Gebäudes verwendet wird, an dem Schnelllauftor (beispielsweise am Außenbereich des Schnelllauftores) so angeordnet sein, dass das Solarzellenmodul mit Sonnenstrahlung bestrahlt wird und so elektrische Energie zum Betrieb des autarken Smart-Schnelllauftores produziert.

Gemäß einer weiteren Ausführungsform umfasst das Smart-Schnelllauftor ferner ein eingebettetes Teilnehmeridentifikationsmodul (eSIM), welches die Steuerung mit einem Mobilfunknetz verbindet, und/oder ein drahtloses Netzwerkmodul (WLAN-Modul), welches die Steuerung mit einem drahtlosen Netzwerk (WLAN), verbindet. Das autarke Smart-Schnelllauftors ist durch eine mit dem Mobilfunknetz bzw. dem WLAN verbundene externe Benutzerschnittstelle steuerbar.

Eine eSIM ist eine eingebettete (embedded) SIM-Karte und dient wie eine auswechselbare physische Karte zur Identifikation des Nutzers in einem Mobilfunknetz. Die Teilnehmerinformationen sind in einem verlöteten Modul gesichert eingebettet und können per Software geändert werden. Dieses Modul ist entweder ein kleiner physischer integrierter Schaltkreis (eSIM) oder eine Software-Enclave (iSIM) eines System-on-a-Chip. Die eSIM kann klassische SIM-Karte ersetzen.

Anstelle oder zusätzlich zu einer eSIM kann jedoch auch eine physische SIM-Karte verwendet werden. Dazu kann die Steuerung eine entsprechende Schnittstelle bzw. einen entsprechenden Sockel beinhalten, in welche eine SIM-Karte eingesetzt werden kann, um so das Schnelllauftor mit einem Mobilfunknetz zu verbinden.

Zusätzlich oder alternativ zu einer eSIM/SIM kann die Steuerung auch über ein integriertes WLAN-Modul mit einem WLAN verbunden sein. Ferner ist auch denkbar, dass die Steuerung eine LAN-Schnittstelle aufweist, um die Steuerung kabelgebunden mit einem lokalen Netzwerk zu verbinden. Zudem kann die Steuerung auch einen Transponder oder ein Lesegerät für einen Transponder beinhalten, so dass das autarke Smart-Schnelllauftor sich beispielsweise automatisch Öffnet, wenn ein Benutzer mit einem entsprechenden Transponder sich dem autarken Smart-Schnelllauftor nähert und sich wieder schließt, wenn sich der Benutzer mit dem Transponder wieder vom autarken Smart-Schnelllauftor entfernt.

Die Steuerung kann beispielsweise über das Mobilfunknetz und/oder das WLAN/LAN über ein Wide Area Network (WAN), wie das Internet, mit einem entsprechenden Server verbunden sein. Das lokale Netzwerk kann dazu entsprechende Routing-Dienste zur Verfügung stellen. Der entsprechende Server kann jedoch (insbesondere wenn ein WLAN/LAN verwendet wird) auch direkt mit dem lokalen Netzwerk verbunden sein / in das lokale Netzwerk eingebunden sein, so dass die externe Benutzerschnittstelle sich direkt über das lokale Netzwerk und ohne Zugang zu einem WAN mit dem Schnelllauftor verbinden kann.

Die Steuerung kann jedoch auch selbst als Server fungieren, welcher über das Mobilfunknetz oder das WAN/LAN erreichbar ist (beispielsweise über eine entsprechende IP-Adresse).

Die externe Benutzerschnittstelle wiederum ist eine Schnittstelle oder ein Gerät, das nicht Teil des autarken Smart-Schnelllauftores selbst ist. Die externe Benutzerschnittstelle kann dabei beispielsweise entsprechende Software aufweisen, um die Funktionen des autarken Smart-Schnelllauftores zu steuern und Nachrichten von der Steuerung des autarken Smart-Schnelllauftores zu empfangen. Das Steuern kann dabei durch den Benutzer über entsprechende Nutzereingaben oder auch automatisch durch die externe Benutzerschnittstelle erfolgen.

Gemäß einer weiteren Ausführungsform ist die externe Benutzerschnittstelle ein mobiles Gerät eines Benutzers.

Ein solches mobiles Gerät kann beispielsweise ein von einem Benutzer getragenes Smartphone oder anderes netzwerkfähiges Gerät sein. Die Software zur Steuerung des autarken Smart-Schnelllauftores kann dann beispielsweise eine entsprechende App auf dem Smartphone sein, welche konfiguriert ist, Bedieneingaben von einem Benutzer zu empfangen. Derartigen Bedieneingaben können beispielsweise Eingaben zum Öffnen des Tores, zum Schließen des Tores, oder zum Notfallstopp des Tores beinhalten.

Die Software kann jedoch auch konfiguriert sein, Steuerfunktionen des autarken Smart-Schnelllauftores beim Vorliegen definierter Bedingungen selbst auszuführen, d.h. entsprechende Befehlssignale über das Mobilfunknetz bzw. WLAN/LAN eigenständig an die Steuerung des autarken Smart-Schnelllauftores zu senden. Beispielsweise kann die Software des mobilen Geräts eine Position des mobilen Geräts kontinuierlich überwachen und das autarke Smart-Schnelllauftor automatisch öffnen, wenn das mobile Gerät sich dem Schnelllauftor nähert, d.h. unter einen Schwellenwertabstand zum Tor kommt. Umgekehrt kann das mobile Gerät das autarke Smart-Schnelllauftor auch automatisch schließen, wenn das mobile Gerät sich von dem autarken Smart-Schnelllauftor entfernt.

Derartige Funktionen können beispielsweise mittels eines Geofence, welcher durch das autarke Smart-Schnelllauftor definiert wird, gesteuert werden. Beispielsweise könnte ein Lieferant, welcher ein Lagerhaus anfährt, ein mobiles Gerät wie ein Smartphone mit sich führen, welches kontinuierlich seine Position überwacht und mit einem durch das autarke Smart-Schnelllauftor definierten Geofence vergleicht. Sobald der Fahrer bzw. das Fahrzeug in den Geofence eintritt, kann das mobile Gerät einen Befehl zum Öffnen des autarken Smart-Schnelllauftores senden. Umgekehrt kann das mobile Gerät eine Befehl zum Schließen des autarken Smart-Schnelllauftores senden, wenn der Fahrer den Geofence wieder verlässt. Durch die Verwendung eines Geofence werden insbesondere wiederholte und unnötige Öffnungs- und Schließvorgänge vermieden, die beispielsweise stattfinden würden, wenn das mobile Gerät entsprechende Befehl senden würde, wenn das mobile Gerät sich dem Tor in unmittelbarer Nähe nähert oder entfernt (was beispielsweise festgestellt werden könnte durch eine Bluetooth-Verbindung zwischen dem mobilen Gerät und der Steuerung oder mittels eines Transponder-Signals oder ähnlichem).

Ferner ist auch denkbar, dass das mobile Gerät zusätzlich über andere Kommunikationsverbindungen mit der Steuerung kommuniziert (beispielsweise über Nahbereichs-Kommunikation wie Bluetooth-Verbindungen) und so beispielsweise das Tor angehalten werden kann, wenn sich ein Benutzer mit dem mobilen Gerät in der Toröffnung befindet. Derartige Sicherheitsfunktionen können redundant zu anderen Sicherheitsfunktionen, wie beispielsweise Lichtschranken, implementiert sein.

Die oben beschriebenen Steuervorgänge durch das mobile Gerät sind lediglich beispielhafter Natur und andere geeignete Steuervorgänge und/oder Eingaben sind ebenfalls denkbar.

Gemäß einer weiteren Ausführungsform findet die Kommunikation der externen Benutzerschnittstelle mit der Steuerung über ein verschlüsseltes Kommunikationsprotokoll statt.

Durch die Verschlüsselung der Kommunikation wird der Missbrauch durch Nichtberechtigte verhindert oder zumindest erschwert. Beispielsweise könnte ein Nichtberechtigter versuchen, das autarke Smart-Schnelllauftor mittels entsprechender Befehle zu öffnen und so in das Gebäude einzubrechen. Derartige Versuche werden durch eine Ende-zu-Ende-Verschlüsslung der Kommunikation erschwert.

Die Verschlüsselung kann durch jedes geeignete Protokoll erfolgen. Lediglich beispielhaft kann die Verbindung der externen Benutzerschnittstelle mit der Steuerung (beispielsweise direkt oder über einen entsprechenden Server, wie oben beschrieben) über ein verschlüsseltes virtuelles privates Netzwerk (Engl. Virtual Private Network, VPN) erfolgen.

Gemäß einer weiteren Ausführungsform ist die Steuerung konfiguriert, ein Warnsignal an die externe Benutzerschnittstelle zu senden, wenn ein unerwünschtes Ereignis eintritt.

Ein unerwünschtes Ereignis ist dabei beispielsweise ein Ereignis, welches weder durch einen Benutzer angefordert wurde, noch bezüglich automatisierter Steuerungsoperationen als sinnvoll erscheint. Die Steuerung kann beispielsweise den Betriebszustand des autarken Smart-Schnelllauftores überwachen und erkennen, wann ein solches unerwünschtes Ereignis eintritt. Beispielsweise kann die Steuerung zu diesem Zweck eine Nachschlagetabelle mit unüblichen oder ungewöhnlichen Betriebszuständen umfassen. Die Betriebszustände können beispielsweise eine Stellung des Torblatts, Bewegungsdaten des Torblatts (wie dessen Geschwindigkeit und Beschleunigung), extern einwirkende Kräfte, und ähnliches umfassen. Das autarke Smart-Schnelllauftor kann zu diesem Zweck entsprechende Sensoren umfassen, welche mit der Steuerung kommunizieren. Die Steuerung kann in bestimmten Ausführungen ferner unerwünschte Ereignisse beispielsweise auch mittels künstlicher Intelligenz, beispielsweise durch verschiedene maschinelle Lernalgorithmen, erkennen.

Sobald ein unerwünschtes Ereignis auftritt, kann die Steuerung eine entsprechende Warnmeldung an externe Benutzerschnittstellen senden, welche mit ihr in Kommunikation stehen, wie oben beschrieben. Die Steuerung kann dabei auch nach verschiedenen Klassen von Benutzerschnittstellen umfassen. Beispielsweise ist es denkbar, dass eine Warnmeldung an einen Eigentümer, Besitzer oder Betreiber des autarken Smart-Schnelllauftores gesendet wird, nicht jedoch an Lieferanten/Fahrer oder andere Personen, welche das autarke Smart-Schnelllauftor zwar steuern können, aber keine darüberhinausgehenden Berechtigungen haben.

Gemäß einer weiteren Ausführungsform umfasst das unerwünschte Ereignis zumindest eines der Folgenden: Ein Einbruch oder ein Einbruchsversuch durch das Smart-Schnelllauftor, ein Notfall an dem Smart-Schnelllauftor, oder eine mangelnde Energieversorgung der Antriebsvorrichtung.

Wenn beispielsweise das Torblatt bewegt/geöffnet wird, ohne dass dies von der Steuerung veranlasst wurde, kann dies als Einbruchsversuch erkannte werden. Ein Notfall am autarken Smart-Schnelllauftor kann beispielsweise eine eingeklemmte Person oder ein eingeklemmter Gegenstand sein, was beispielsweise durch das Auftreten einer Überbelastung der Antriebsvorrichtung erkannt werden kann. Eine mangelnde Energieversorgung kann beispielsweise durch Überwachung der elektrischen Spannung oder Stromstärke der Gleichstrom-Energiequelle erkannt werden. Wenn die Spannung unter einen Schwellenwert fällt, ist dies ein Indiz für eine mangelnde Stromversorgung, beispielsweise da eine Solarzelle nicht oder nicht ausreichend bestrahlt wird.

Ferner ist denkbar, bei bestimmten Situationen automatisch andere Entitäten zu informieren. So ist es beispielsweise denkbar, dass das autarke Smart-Schnelllauftor bei einem Einbruchsversuch automatisch einen Meldung an eine Polizeidienststelle abgegeben wird. Bei einem Einklemmereignis ist es auch denkbar, eine Meldung an einen Krankenwagen abzusetzen. Bei einer mangelnden Energieversorgung ist denkbar, einen Servicetechniker zu informieren, usw.

Gemäß einer weiteren Ausführungsform umfasst die Antriebsvorrichtung zumindest zwei modulare Gleichstrommotoren, so dass eine benötigte Leistung der Antriebsvorrichtung nach Bedarf anpassbar ist.

So benötigt beispielsweise ein Tor mit festem Torblatt aufgrund des höheren Gewichts des Torblatts eine höhere Leistung als ein Tor mit Folienbehang. Auch die Höhe des autarken Smart-Schnelllauftores wirkt sich aufgrund des Gewichts des zu bewegenden Torblatts auf die notwendige Leistung aus. So benötigt ein höheres Tor eine größere Antriebsleistung der Antriebsvorrichtung.

Die Gleichstrommotoren können modulare Motoren sein, welche gleiche oder unterschiedliche Leistungskenndaten aufweisen können. Der zweite modulare Gleichstrommotor kann dabei gleich wie der erste Gleichstrommotor oder unterschiedlich wie der erste Gleichstrommotor aufgebaut sein.

Bei einer Ausführung mit einem Rohrmotor können beispielsweise genormte modulare Gleichstrommotoren bzw. Motoreinheiten so in die äußere Hohlwelle eingesetzt werden, um die beabsichtigte/notwendige Leistung zu erreichen. Beispielsweise können dazu, wie weiter oben beschrieben, modulare Gleichstrommotoren in benötigter Anzahl in die äußere Hohlwelle eingepresst werden, um dadurch die Leistung der Antriebsvorrichtung entsprechend zu erhöhen. Dabei kann jeder der Gleichstrommotoren gemäß dem oben beschriebenen Gleichstrommotor ausgestaltet sein.

Anstelle der Verwendung eines zweiten Gleichstrommotors kann bei einem Rohrmotor auch die Länge/Ausdehnung des ersten Gleichstrommotors variieren, um die nötige Leistung anzupassen. Die maximale Leistung wird dabei zur Verfügung gestellt, wenn der erste Gleichstrommotor die gesamte Länge der äußeren Hohlwelle einnimmt. Die Verwendung von zwei oder mehr Gleichstrommotoren ermöglicht ebenso eine Erhöhung der Gesamtleistung und des Gesamtdrehmoments wie die Verwendung eines über die gesamte Hohlwellenlänge ausgedehnten Gleichstrommotors, da sämtliche Gleichstrommotoren ihr Drehmoment entlang der gleichen Drehachse übertragen und sich die Drehmomente mehrerer Gleichstrommotoren dadurch addieren. Selbstredend kann bei einer Ausführungsform mit mehr als einem Gleichstrommotor der erste Motor nicht die gesamte Länge der äußeren Hohlwelle einnehmen.

Gemäß einer weiteren Ausführungsform umfasst das autarke Smart-Schnelllauftor ferner mindestens einen Sensor zum Überwachen von Umgebungsbedingungen. Die Steuerung ist konfiguriert, anfallende Service-Bedarfs-Ereignisse zu erfassen und zusammen mit den zum Zeitpunkt des Service-Bedarfs-Ereignisses vorherrschenden Sensordaten an eine übergeordnete Entität zur statistischen Big-Data-Analyse zu senden, um zukünftige Service-Bedarfs-Ereignisse basierend auf der statistischen Big-Data-Analyse vorherzusagen.

Beispielsweise können verschiedene Verschleißteile des autarken Smart-Schnelllauftores bei unterschiedlichen Umgebungsbedingungen wie Temperatur, Luftfeuchte, Luftverschmutzung und ähnlichem unterschiedlich schnell verschleißen. Die Steuerung kann deshalb kontinuierlich derartige Umgebungsbedingungen überwachen. Zudem können beispielsweise auch Umgebungsbedingungen wie Geräusche oder Widerstandsänderungen in Federn, welche einen Hinweis auf einen Verschleiß oder Defekte des Hubtores anzeigen, mit entsprechenden Sensoren überwacht werden. Wenn ein Service-Bedarfs-Ereignis, wie beispielsweise der Bedarf für ein Ersatzteil aufgrund eines Defekts oder aufgrund Verschleißes eintritt, sendet die Steuerung diesen Service-Bedarf zusammen mit den entsprechenden Sensordaten über die Umgebungsbedingungen an eine übergeordnete Entität, wie beispielsweise einen Cloud-Server. Der Cloud-Server kann das Auftreten der entsprechenden Service-Bedarfs-Ereignisse dann, beispielsweise unter Verwendung einer künstlichen Intelligenz, im Rahmen einer Big-Data-Analyse mit den entsprechenden zum Zeitpunkt des Auftretens vorherrschender Umgebungsbedingungen statistisch korrelieren.

Auch können beispielsweise Notstopps die Lebensdauer einzelner Komponenten beeinflussen, so dass auch derartige Daten in die Big-Data-Analyse einfließen können.

Aufgrund dieser Big-Data-Analyse können dann zukünftige Service-Bedarfs-Ereignisse bzw. Ausfalls-/Servicewahrscheinlichkeiten vorhergesagt werden. Dazu kann das autarke Smart-Schnelllauftor beispielsweise kontinuierlich die Umgebungsbedingungen überwachen und an die übergeordnete Entität senden. Die übergeordnete Entität kann dann basierend auf den Umgebungsbedingungen und beispielsweise der Zeitdauern, für welche diese vorgeherrscht haben, frühzeitig vorhersagen, wann ein Service-Bedarfs Ereignis zukünftig eintreten wird. Beispielsweise kann dazu eine "mean time for failure" einzelner Komponenten ermittelt werden.

Es können beispielsweise mehrere autarke Smart-Schnelllauftore mit der übergeordneten Entität verbunden sein, und jedes dieser autarken Smart-Schnelllauftore kann die oben beschriebenen Daten and die übergeordnete Entität senden, so dass diese Daten in die Big-Data-Analyse einfließen. Aufgrund dieser so implementierten "Schwarmintelligenz" kann für jedes der autarken Smart-Schnelllauftore der zukünftige Service-Bedarf erkannt werden und beispielsweise frühzeitig an einen Benutzer mitgeteilt werden. Dabei können bei unterschiedlichen autarken Smart-Schnelllauftoren auch die entsprechenden Typendaten mitberücksichtigt werden.

Gemäß einer weiteren Ausführungsform ist der mindestens eine Sensor zum Überwachen von Umgebungsbedingungen ausgewählt aus der Gruppe, umfassend: einen Umgebungstemperatursensor, einen Luftfeuchte-Sensor, einen Partikelsensor, einen Geräuschsensor und einen Widerstandssensor.

Gemäß einem zweiten Aspekt wird ein Smart-Schnelllauftor-Kit zur Verfügung gestellt. Das Smart-Schnelllauftor umfasst ein Smart-Schnelllauftor und eine autarke Gleichstrom-Energiequelle. Das Smart-Schnelllauftor und die autarke Gleichstrom-Energiequelle sind so ausgestaltet, dass das Smart-Schnelllauftor von der Gleichstrom-Energiequelle so mit Energie versorgt wird, dass das Smart-Schnelllauftor unabhängig von einem externen Stromnetz betreibbar ist.

Zusammenfassend wird durch die Erfindung ein autarkes Smart-Schnelllauftor zur Verfügung gestellt, welches sich zur unkomplizierten Nachrüstung in einem Gebäude eignet. Insbesondere wird keine Verbindung zu einem externen Stromnetz, wie beispielsweise einem Gebäude-Stromnetz benötigt, wodurch die Notwendigkeit der nachträglichen Verlegung entsprechender Stromanschlüsse vermieden wird. Das offenbarte autarke Smart-Schnelllauftor kann ferner "smarte" Steuerungsfunktionen, wie beispielsweise die manuelle und/oder automatische Steuerung über ein Smartphone eines Benutzers ermöglichen, wodurch der Bedienkomfort erhöht wird und unnötige Öffnungsund Schließvorgänge vermieden werden. Ferner kann der zukünftige Service-Bedarf des autarken Smart-Schnelllauftores im Rahmen einer Big-Data-Analyse frühzeitig erkannt werden. Die Leistung der Antriebsvorrichtung kann durch modular aufgebaute Motoreinheiten bedarfsgerecht in einfacher Weise angepasst werden. In Verbindung mit einer externen Benutzerschnittstelle wird ferner die Möglichkeit geschaffen, Warnmeldungen bei unerwünschten Ereignissen an einen Benutzer zu senden.

### KURZBESCHREIBUNG DER FIGUREN

Nachfolgend wird anhand der beigefügten Zeichnungen näher auf Ausführungsbeispiele eingegangen. Die Darstellungen sind schematisch und nicht maßstabsgetreu. Gleiche Bezugszeichen beziehen sich auf gleiche oder ähnliche Elemente. Es zeigen:
- **Fig. 1**: Eine schematische Darstellung eines autarken Smart-Schnelllauftores.
- **Fig. 2**: Eine schematische Darstellung eines Querschnitts einer Antriebsvorrichtung für ein autarkes Smart-Schnelllauftor gemäß Fig. 1 mit einem Rohrmotor.
- **Fig. 3**: Ein schematische Seitenansicht der Antriebsvorrichtung aus Fig. 2.

### DETAILLIERTE BESCHREIBUNG VON AUSFÜHRUNGSFORMEN

Fig. 1 zeigt eine schematische Darstellung eines autarken Smart-Schnelllauftores 10 gemäß einer beispielhaften Ausführungsform der vorliegenden Offenbarung. Die linke Seite der Fig. 1 zeigt das autarke Smart-Schnelllauftor 10 in einer schematischen Seitenansicht. Die rechte Seite der Fig. 1 zeigt das autarke Smart-Schnelllauftor 10 in einer Frontalansicht.

Das dargestellte autarke Smart-Schnelllauftor 10 ist als autarke Smart-Schnelllauftor 10 mit einem festen segmentierten Torblatt 3 mit mehreren zusammenhängenden und zueinander schwenkbaren Torblatt-Segmenten 11 dargestellt. Das Torblatt 3 bzw. die Torblatt-Segmente 11 sind in zwei seitlichen Torzargen 1, 2 beweglich so gelagert, dass das Torblatt 3 bezüglich der Torzargen 1, 2 nach oben und nach unten gleiten kann. Dazu sind entsprechende Führungsrollen (nicht dargestellt) gleitend in entsprechende Schienen (nicht dargestellt) in den Torzargen 1, 2 eingebracht.

Eine Antriebsvorrichtung 4, wobei es sich vorzugsweise um eine Antriebsvorrichtung 4 mit einem Rohrmotor, wie mit Bezug auf die Fig. 2 und 3 beschrieben, handelt, ist in einen Torsturz 12 an der Oberseite des autarken Smart-Schnelllauftor 10 integriert. Eine Innenwelle 18 der Antriebsvorrichtung 4 ist an den Seiten des Torsturzes 12 drehfest gelagert. Je ein Zahnriemen 15 läuft über Zahnscheiben 19 auf der rechten und der linken Seite der Antriebsvorrichtung 4. Die Zahnriemen 15 sind in der dargestellten Ausführung mit einem untersten Torblatt-Segment 11 über entsprechende linke und rechte Zahnriemenanbindungen 14 verbunden. Zudem kann die Antriebsvorrichtung 4 auch lediglich eine Zahnscheibe 19 mit einem Zahnriemen 15 aufweist. Auch kann anstelle der Zahnscheibe 19 eine Keilriemen-Scheibe oder eine Kettenscheibe bzw. ein Kettenrad verwendet werden, welche mit einem Keilriemen bzw. einer Kette in Wirkverbindung stehen, sowie jedes andere geeignete Verbindungselement.

In der Seitenansicht des autarken Smart-Schnelllauftors 10 ist eine Spiralaufnahme 13 für das Torblatt 3 in dem Torsturz 12 durch eine gestrichelte Linie angedeutet. Obwohl nur eine Windung der Spirale angedeutet ist, kann die Spirale mehrere Windungen aufweisen, insbesondere so viele Windungen, dass das ganze Torblatt 13 bei einer vollständigen Öffnung des autarken Smart-Schnelllauftores 10 aufgenommen werden kann.

Obwohl das autarke Smart-Schnelllauftors 10 als Tor mit einer Spiralaufnahme für das Torblatt dargestellt ist, kann es auch so ausgestaltet sein, dass das Torblatt 13 beim Öffnen senkrecht nach oben aus dem Torsturz 12 geschoben wird und parallel zu einer Wand, in der das autarken Smart-Schnelllauftor 10 verbaut ist, verläuft. Zudem sind auch Ausführungen des autarken Smart-Schnelllauftors 10 denkbar, in denen das Torblatt 13 zunächst nach oben geschoben wird und seine Bewegungsrichtung dann so wechselt, dass das Torblatt 13 im geöffneten Zustand parallel zu einer Decke über dem autarken Smart-Schnelllauftor 10 verläuft.

Die Antriebsvorrichtung 4 ist mit einer Gleichstrom-Energiequelle 6 verbunden, welche in der Seitenansicht des autarken Smart-Schnelllauftors 10 in Fig. 1 schematisch als ein an der Außenseite des autarken Smart-Schnelllauftores 10 angebrachtes Solarzellenmodul 6 dargestellt ist, welches mit der Antriebsvorrichtung 4 (bzw. mit einem Gleichstrommotor 5 (siehe Fig. 2) der Antriebsvorrichtung 4) über einen Energiepuffer, wie beispielsweise eine Batterie (nicht dargestellt) verbunden ist. Es sollte jedoch beachtet werden, dass andere geeignete Gleichstrom-Energiequellen ebenfalls möglich sind. Insbesondere muss die Gleichstrom-Energiequelle 6 auch nicht direkt an dem autarken Smart-Schnelllauftor 10 angebracht sein, sondern kann beispielsweise auch auf ein Gebäudedach montiert und mit dem autarken Smart-Schnelllauftor 10 verbunden werden. Dadurch kann das autarke Smart-Schnelllauftor 10 unabhängig von einem externen/äußeren Energienetz (wie beispielsweise einem Stromnetz eines Gebäudes) betrieben werden. Zudem findet keinerlei Stromwandlung zwischen Gleichstrom und Wechselstrom, wie beispielsweise eine DC-AC-Wandlung oder eine AC-DC-Wandlung zwischen der Gleichstrom-Energiequelle 6 und der Antriebsvorrichtung 4 statt, wodurch Wandlerverluste vermieden werden. Allerdings kann eine DC-DC-Stromwandlung zwischen dem Energiepuffer und der Antriebsvorrichtung 4 stattfinden, um beispielsweise Geschwindigkeitsrampen und unterschiedliche Öffnungs- und Schließgeschwindigkeiten zu ermöglichen. Eine derartige DC-DC-Stromwandlung kann über eine Steuerung 7 gesteuert werden. Bei mit einem Gleichstrommotor 5 betriebenen Hubtoren aus dem Stand der Technik ist stets eine AC-DC-Wandlung nötig, da derartige Hubtore durch ein äußeres Energienetz betrieben werden, welches üblicherweise als Wechselstromnetz ausgeführt ist, um Transportverluste zu reduzieren. Durch die integrierte Gleichstrom-Energiequelle 6 kann das autarke Smart-Schnelllauftor 10 zudem einfach in Gebäuden nachgerüstet werden, welche ohne Hubtor/Schnelllauftor geplant wurden und deshalb die nötigen Stromanschlüsse nicht an der notwendigen Position des Gebäudes aufweisen. Somit werden größere Umbauarbeiten am Stromnetz des Gebäudes vermieden.

Das dargestellte autarke Smart-Schnelllauftor 10 ist mit einem Bedienfeld 16 und mit einer Sensoranordnung 17 ausgestattet (lediglich schematisch als Kasten dargestellt). Die Sensoranordnung 17 kann beispielsweise Annäherungssensoren, Geschwindigkeitssensoren und Beschleunigungssensoren für das Torblatt, Kraftsensoren für das Torblatt, oder andere Sensoren umfassen. Die Sensoranordnung 17 kann beispielsweise auch Sensoren zum Überwachen von Umgebungsbedingungen zur Big-Data-Analyse von Service-Bedarfs-Ereignissen, wie weiter oben beschrieben, umfassen. Das Bedienfeld 16 ist mit der Steuerung 7 kommunikativ verbunden (durch gestrichelte Linie angedeutet). Auch ist ein eingebettetes Teilnehmeridentifikationsmodul (eSIM) 20 und/oder ein WLAN-Modul 30 (zusammenfassend im Folgenden auch Kommunikationsmodul) mit der Steuerung 7 verbunden und konfiguriert, Steueranweisungen von einer externen Benutzerschnittstelle 40 (z.B. ein Smartphone eines Benutzers oder ein anderes mobiles Gerät) drahtlos zu empfangen. Die Steuerung 7 kann dafür über das WLAN-Modul 30 mit einem drahtlosen Netzwerk (WLAN) und/oder über die eSIM 20 mit einem Mobilfunknetz verbunden sein. Wenn die externe Benutzerschnittstelle 40 ebenfalls mit dem WLAN und/oder einem Mobilfunknetz verbunden ist, kann diese über die entsprechenden Netzwerk mit der Steuerung 7 kommunizieren. Auch muss die externe Benutzerschnittstelle nicht mit dem gleichen lokalen Netzwerk verbunden sein, wie die Steuerung 7. Die externe Benutzerschnittstelle 40 kann beispielsweise mit einem zu diesem Zweck eingerichteten Server über ein Wide-Area-Network (WAN), wie beispielsweise das Internet, kommunizieren, welcher wiederum mit der Steuerung 7 kommuniziert oder Teil der Steuerung 7 selbst ist, die ebenfalls Zugriff auf das WAN hat. Das Kommunikationsmodul kann auch zur Kommunikation mit einer übergeordneten Entität im Rahmen der hierin beschriebenen Big-Data-Analyse verwendet werden.

Das Öffnen und Schließen des autarken Smart-Schnelllauftores 10 kann entweder direkt über das Bedienfeld 16 in bekannter Weise gesteuert werden, oder durch die externe Benutzerschnittstell 40. Zudem sollte beachtet werden, dass das Bedienfeld 16 auch komplett entfallen kann und die Steuerung dann nur über die bzw. (zumindest) eine externe Benutzerschnittstelle 40 erfolgt. Die externe Benutzerschnittstelle 40 kann Software enthalten, um Steueranweisungen von einem Benutzer zu erhalten und/oder um automatische Steuerbefehle zu senden, wie weiter oben beschrieben (beispielsweise in Bezug auf eine Geofence-Anwendung). Auf diese Weise implementiert das autarke Smart-Schnelllauftor smarte" Funktionen, wie beispielsweise automatische Öffnungs- und Schließbefehle bei Annäherung und Entfernung des Benutzers vom autarken Smart-Schnelllauftor. Derartige Anwendungen wurde weiter oben im Detail beschrieben und werden hier der Kürze halber nicht wiederholt.

Die Steuerung 7 kann zudem den Betriebszustand des autarken Smart-Schnelllauftores 10 kontinuierlich überwachen und Warnsignale beim Auftreten unerwünschter Ereignisse an die externe Benutzerschnittstelle 40 senden. Die Steuerung 7 kann zu diesem Zweck die Ausgaben der in der Sensoranordnung 17 enthaltenen Sensoren überwachen. Beispielsweise kann die Steuerung einen Einbruchsversuch erkennen, wenn das Torblatt sich bewegt, ohne dass zuvor eine Steueranweisung empfangen wurde (indiziert durch Messungen des Geschwindigkeitssensors und des Beschleunigungssensors). In ähnlicher Weise kann die Steuerung 7 einen Notfall, wie beispielsweise einen eingeklemmten Benutzer, erkennen, wenn beispielsweise eine Ausgabe eines Kraftsensors einen gewissen Schwellenwert übersteigt. Zudem kann die Steuerung 7 die Energieversorgung durch die Gleichstrom-Energiequelle 6 (beispielsweise durch Überwachung eines Spannungsniveaus) überwachen und bei mangelnder Energieversorgung eine Warnmeldung an die externe Benutzerschnittstelle 40 senden. Diese Aufzählung unerwünschter Ereignisse ist jedoch lediglich beispielhaft und andere unerwünschte Ereignisse können ebenfalls erkannt werden. Wo angemessen kann die Steuerung 7 zudem automatisch Warnmeldungen an entsprechende Autoritäten, wie beispielsweise Polizei, Krankenwagen, Sicherheitsunternehmen, etc., senden.

Es ist zu beachten, dass das Bedienfeld 16 und die Sensoranordnung 17 ebenso an anderen Stellen angebracht sein können und nicht auf die dargestellten Positionen beschränkt sind.

Unter Bezugnahme auf die Fig. 2 und 3 wird nun eine beispielhafte Antriebsvorrichtung für das autarke Smart-Schnelllauftor 10 aus Fig. 1 beschrieben, welche als Rohrmotor ausgeführt ist. Es sollte jedoch beachtet werden, dass jede geeignete Antriebsvorrichtung, welche zumindest einen Gleichstrommotor 5 umfasst, in dem autarken Smart-Schnelllauftor 10 verwendet werden kann.

Die Fig. 3 zeigt die Antriebsvorrichtung 4 in einer schematischen Seitenansicht. Dabei sind in der Draufsicht aus der dargestellten Perspektive nicht sichtbare Elemente mit gestrichelten Außenkonturen dargestellt. Die Fig. 2 zeigt eine schematische Querschnittsdarstellung der Antriebsvorrichtung 4 aus der Fig. 3 entlang der Schnittlinie A-A. Im Allgemeinen sind in den Figuren feste, d.h. drehfeste Verbindungen 22 von zwei Komponenten schematisch durch Kreuze dargestellt. Drehbare Verbindungen 21 sind schematisch durch ausgefüllte Punkte dargestellt.

Die dargestellte Antriebsvorrichtung 4 weist eine Innenwelle 18 und einen äußere Hohlwelle 23 auf, welche die Innenwelle 18 umgibt und konzentrisch zu der Innenwelle 18 angeordnet ist. Bei der äußeren Hohlwelle 23 handelt es sich um einen Hohlzylinder bzw. um ein Rohr, wie am besten in Fig. 3 zu sehen ist. Bei der Innenwelle 18 handelt es sich um eine standardmäßige langgestreckte Welle. Die Innenwelle 18 ist zudem ausgelegt, an ihren seitlichen Enden in einem Torsturz 12 (siehe Fig. 1) drehfest gelagert zu werden. Die Innenwelle 18 weist einen Innenwellenlänge 24 auf und die äußere Hohlwelle 23 weist eine innere Hohlwellenlänge 25 auf. Die Hohlwelle äußere 23 ist an Ihren seitlichen Enden durch Hohlwellenlager 26 drehbar auf der Innenwelle 18 gelagert. Die Hohlwellenlänge 25 beschreibt die zur Unterbringung von einem oder mehreren Gleichstrommotoren 5 in der Hohlwelle 23 verfügbare Länge der Hohlwelle 23, d.h. die zwischen den Hohlwellenlagern 26 zur Verfügung stehende Länge. In der Fig. 3 sind die Hohlwellenlager 26 aus Übersichtlichkeitsgründen nicht dargestellt.

Ein inneres Motorelement 27 umgibt die Innenwelle 18 und ist, wie durch die dargestellten Kreuze angedeutet, drehfest mit dieser verbunden. Das innere Motorelement 27 ist von einem äußeren Motorelement 28 umgeben, welches ebenfalls konzentrisch zu der Innenwelle 18 und zu dem inneren Motorelement 27 ausgerichtet und angeordnet ist. Das äußere Motorelement 28 ist dabei relativ zu dem inneren Motorelement 27 drehbar.

Da die Innenwelle 18 in einem eingebauten Zustand der Antriebsvorrichtung 4 (dargestellt in Fig. 1) drehfest in einem Torsturz 12 befestigt ist, das innere Motorelement 27 drehfest mit der Innenwelle 18 verbunden ist und das äußere Motorelement 28 drehbar auf dem inneren Motorelement 27 gelagert ist, bilden das innere Motorelement 27 und das äußere Motorelement 28 einen Außenläufermotor, welcher hierin als Gleichstrommotor 5 bezeichnet wird. Das innere Motorelement 27 fungiert dabei also als Stator des ersten Gleichstrommotors 5. Das äußere Motorelement 28 fungiert als Rotor des Gleichstrommotors 5.

Obwohl in den Fig. 1 bis 3 nicht dargestellt, können sowohl das innere Motorelement 27 als auch das äußere Motorelement 28 entweder Magnetspulen oder Permanentmagneten enthalten. Es ist auch möglich, dass sowohl das innere Motorelement 27 als auch das äußere Motorelement 28 mit Magnetspulen ausgestattet sind. Allerdings weist zumindest eines des inneren Motorelements 27 und des äußeren Motorelements 28 Magnetspulen auf, so dass der Gleichstrommotor 5 einen Elektromotor darstellt. Wie der Fachmann ohne Weiteres erkennen wird, kann der Gleichstrommotor 5 dabei in jeder geeigneten Art und Weise ausgeführt sein, beispielsweise als Gleichstrommotor mit einem Kommutator. Andere Gleichstrommotoren sind jedoch ebenfalls denkbar. Insbesondere kann der Gleichstrommotor 5 in der dargestellten Ausführungsform eine Leistung von etwa 1 kW bis zu 3 kW und eine Kraft von etwa 1,2 kN oder mehr aufweisen. Insbesondere kann die Antriebsvorrichtung 4 eine Öffnungsgeschwindigkeit des autarken Smart-Schnelllauftores 10 von bis zu 4 m/s zur Verfügung stellen.

Das äußere Motorelement 28 ist ferner fest mit der äußeren Hohlwelle 23 verbunden, wie ebenfalls durch Kreuze angedeutet ist. Dadurch versetzt eine Aktivierung des Gleichstrommotors 5 die äußere Hohlwelle 23 in Drehung. Die äußere Hohlwelle 23 kann dann in eingebautem Zustand der Antriebsvorrichtung 4 beispielsweise zum Aufnehmen/Aufwickeln von folienartigen Torblättern 3 dienen.

Zudem ist in der dargestellten Antriebsvorrichtung 4 die Innenwellenlänge 24 größer als die Hohlwellenlänge 25, wodurch die Innenwelle 18 einen ersten seitlichen Überstand 31 (gegenüber der Hohlwelle) und eine zweiten seitlichen Überstand 32 (gegenüber der Hohlwelle) aufweist. Auf dem ersten seitlichen Überstand 31 und dem zweiten seitlichen Überstand 32 ist jeweils eine Zahnscheibe 19 drehbar auf der Innenwelle 18 gelagert und fest mit der äußeren Hohlwelle 23 verbunden. Durch diese Anordnung werden die Zahnscheiben 19 bei Aktivierung des Motors ebenfalls in Drehung versetzt. Jede der Zahnscheiben 19 kann dabei die Motorkraft auf einen Zahnriemen übertragen, der beispielsweise bei autarken Smart-Schnelllauftores 10 mit festen, segmentierten Torblättern 3 mit mindestens einem (beispielsweise dem untersten), oder allen TorblattSegmenten 11 verbunden sein kann, um so beim Aktivieren des Gleichstrommotors 5 bzw. der Antriebsvorrichtung 4 das Torblatt 3 anzuheben oder abzusenken, d.h. das autarke Smart-Schnelllauftor 10 zu öffnen oder zu schließen.

Obwohl in den Fig. 1 bis 3 mit zwei Zahnscheiben 19 dargestellt, kann die Antriebsvorrichtung 4 auch lediglich eine Zahnscheibe 19 an einer Seite der Antriebsvorrichtung aufweisen. Zudem kann anstelle einer Zahnscheibe 19 mit einem Zahnriemen beispielsweise auch eine Keilriemen-Scheibe mit einem Keilriemen oder eine Kettenscheibe mit einer Kette verwendet werden. Zudem ist zu beachten, dass die Antriebsvorrichtung 4, wenn diese für ein autarkes Smart-Schnelllauftor 10 mit einem Folienbehang (wie beispielsweise einem PVC-Behang) als Torblatt 3 verwendet wird, keine Zahnscheiben 19 beinhaltet. In diesem Fall wird der Folienbehang direkt auf die äußere Hohlwelle 23 aufgewickelt.

In der in Fig. 2 dargestellten Ausführungsform erstreckt sich der Gleichstrommotor 5 entlang der gesamten Hohlwellenlänge 25, wodurch ein hohes Drehmoment des Gleichstrommotors 5 erreicht werden kann. Eine derartige Dimensionierung des Gleichstrommotors 5 ist insbesondere durch die platzsparende Anordnung innerhalb der äußeren Hohlwelle 23 möglich. Es sollte jedoch beachtet werden, dass die Antriebsvorrichtung 4 anstelle eines sich über die gesamte Hohlwellenlänge 25 erstreckenden Gleichstrommotors 5 einen sich nur über eine Teil der Hohlwellenlänge 25 erstreckenden Gleichstrommotor 5 oder mehrere, beispielsweise gleichartige ausgestaltete, modulare Gleichstrommotoren 5 enthalten kann. Insbesondere in der zuletzt genannten Ausführung kann die Leistung der Antriebsvorrichtung 4 einfach an die jeweilige Anforderung angepasst werden, beispielsweise indem mehrere modulare Gleichstrommotoren 5 in die äußere Hohlwelle eingepresst werden.

Die Antriebsvorrichtung 4 kann ferner auch eine Kühlvorrichtung (nicht dargestellt) aufweisen. Dabei kann es sich beispielsweise um eine Luftkühlung oder um eine Flüssigkeitskühlung wie eine Wasserkühlung handeln. Bei einer Luftkühlung kann beispielsweise an einer Seite der Hohlwelle 23 ein Ventilator (nicht dargestellt) angebracht sein, der ausgelegt ist, Luft in die Hohlwelle 23 zu blasen. Ein solcher Ventilator kann beispielsweise außerhalb der Zahnscheibe 19, zwischen der Zahnscheibe 19 und dem Hohlwellenlager 26 oder innerhalb des Hohlwellenlagers 26 angeordnet sein. Um einen Luftstrom von außen durch den Ventilator in die Hohlwelle 23 zu ermöglichen, können das Hohlwellenlager 26 und die Zahnscheibe 19 entsprechende Lüftungsöffnungen beinhalten. Zudem kann auch der Gleichstrommotor 5 entsprechende Kühlkanäle (nicht dargestellt), die eine Luftstrom durch den Gleichstrommotor 5 ermöglichen, beinhalten. Die Hohlwelle 23 kann ferner entsprechende Luftaustrittsöffnungen (nicht dargestellt) beinhalten, welche einen Austritt der erwärmten Luft aus der Hohlwelle 23 ermöglichen. Alternativ kann der Gleichstrommotor 5 auch wassergekühlt sein. Die Ausführungen bezüglich der Kühlkanäle in dem Gleichstrommotor 5 gelten uneingeschränkt auch für eventuell vorhandene weitere Gleichstrommotoren 5, wie weiter oben beschrieben.

Es sollte beachtet werden, dass, obwohl das autarke Smart-Schnelllauftor 10 mit einer Antriebsvorrichtung 4 in Form eines Rohrmotors beschrieben wurde, jede andere geeignete Antriebsvorrichtung verwendet werden kann. Insbesondere können auch Antriebsvorrichtungen mit seitlich angebrachten Gleichstrommotoren, welche eine Antriebswelle antreiben, die wiederum mit dem Torblatt durch entsprechende Verbindungselemente verbunden ist, verwendet werden.

Ergänzend ist darauf hinzuweisen, dass "umfassend" oder "aufweisend" keine anderen Elemente oder Schritte ausschließt und "eine" oder "ein" keine Vielzahl ausschließt. Ferner sei darauf hingewiesen, dass Merkmale oder Schritte, die mit Verweis auf eines der obigen Ausführungsbeispiele beschrieben worden sind, auch in Kombination mit anderen Merkmalen oder Schritten anderer oben beschriebener Ausführungsbeispiele verwendet werden können. Bezugszeichen in den Ansprüchen sind nicht als Einschränkung anzusehen.

### BEZUGSZEICHENLISTE

- 1: erste Torzarge
- 2: zweite Torzarge
- 3: Torblatt
- 4: Antriebsvorrichtung
- 5: Gleichstrommotor(en)
- 6: Gleichstrom-Energiequelle, Solarzellenmodul
- 7: Steuerung
- 8: Durchgang
- 10: Autarkes Smart-Schnelllauftor
- 11: Torblatt-Segmente
- 12: Torsturz
- 13: Spiralaufnahme
- 14: Zahnriemenanbindung
- 15: Zahnriemen
- 16: Bedienfeld
- 17: Sensoranordnung
- 18: Innenwelle
- 19: Zahnscheibe
- 20: eingebettetes Teilnehmeridentifikationsmodul (eSIM)
- 21: drehbare Verbindung
- 22: drehfeste Verbindung
- 23: äußere Hohlwelle
- 24: Innenwellenlänge
- 25: innere Hohlwellenlänge
- 26: Hohlwellenlager
- 27: inneres Motorelement
- 28: äußeres Motorelement
- 30: WLAN-Modul
- 31: erster seitlicher Überstand
- 32: zweiter seitlicher Überstand
- 40: externe Benutzerschnittstelle, mobiles Gerät

## Patentansprüche

1. Autarkes Smart-Schnelllauftor (10), umfassend:
eine erste Torzarge (1) und eine zweite Torzarge (2);
ein Torblatt (3), welches zwischen der ersten Torzarge (1) und der zweiten Torzarge (2) geführt ist;
eine Antriebsvorrichtung (4) mit zumindest einem Gleichstrommotor (5);
eine Gleichstrom-Energiequelle (6), welche die Antriebsvorrichtung (4) mit Energie versorgt; und
eine Steuerung (7), die konfiguriert ist, den Betrieb der Antriebsvorrichtung (4) zu steuern;
wobei die Antriebsvorrichtung (4) konfiguriert ist, das Torblatt (3) anzuheben und abzusenken, um so selektiv einen durch die erste Torzarge (1) und die zweite Torzarge (2) definierten Durchgang (8) freizugeben oder zu verschließen;
wobei die Gleichstrom-Energiequelle (6) konfiguriert ist, die Antriebsvorrichtung (4) unabhängig von einem äußeren Energienetz mit Energie zu versorgen;
wobei die Gleichstrom-Energiequelle (6) mit der Antriebsvorrichtung (4) verbunden ist.

2. Autarkes Smart-Schnelllauftor (10) nach Anspruch 1, wobei die Gleichstrom-Energiequelle (6) eine in das Smart-Schnelllauftor (10) integrierte erneuerbare Energiequelle (6) umfasst.

3. Autarkes Smart-Schnelllauftor (10) nach Anspruch 2, wobei die erneuerbare Energiequelle ein Solarzellenmodul (6) ist.

4. Autarkes Smart-Schnelllauftor (10) nach einem der vorstehenden Ansprüche, ferner umfassend:
ein eingebettetes Teilnehmeridentifikationsmodul (20), eSIM (20), welches die Steuerung (7) mit einem Mobilfunknetz verbindet; und/oder
ein drahtloses Netzwerkmodul (30), WLAN-Modul (30), welches die Steuerung (7) mit einem drahtlosen Netzwerk, WLAN, verbindet;
wobei das autarke Smart-Schnelllauftors (10) durch eine mit dem Mobilfunknetz bzw. dem WLAN verbundene externe Benutzerschnittstelle (40) steuerbar ist.

5. Autarkes Smart-Schnelllauftor (10), wobei die externe Benutzerschnittstelle (40) ein mobiles Gerät (40) eines Benutzers ist.

6. Autarkes Smart-Schnelllauftor (10) nach Anspruch 4 oder 5, wobei die Kommunikation der externen Benutzerschnittstelle (40) mit der Steuerung (7) über ein verschlüsseltes Kommunikationsprotokoll stattfindet.

7. Autarkes Smart-Schnelllauftor (10) nach einem der Ansprüche 4 bis 6, wobei die Steuerung (7) konfiguriert ist, ein Warnsignal an die externe Benutzerschnittstelle (40) zu senden, wenn ein unerwünschtes Ereignis eintritt.

8. Autarkes Smart-Schnelllauftor (10) nach Anspruch 7, wobei das unerwünschte Ereignis zumindest eines der Folgenden umfasst:
ein Einbruch oder ein Einbruchsversuch durch das Smart-Schnelllauftor (10);
ein Notfall an dem Smart-Schnelllauftor (10); oder
eine mangelnde Energieversorgung der Antriebsvorrichtung (4).

9. Autarkes Smart-Schnelllauftor (10) nach einem der vorstehenden Ansprüche, wobei die Antriebsvorrichtung (4) zumindest zwei modulare Gleichstrommotoren (5) umfasst, so dass eine benötigte Leistung der Antriebsvorrichtung (4) nach Bedarf anpassbar ist.

10. Autarkes Smart-Schnelllauftor (10) nach einem der vorstehenden Ansprüche, ferner umfassend mindestens einen Sensor zum Überwachen von Umgebungsbedingungen;
wobei die Steuerung (7) konfiguriert ist, anfallende Service-Bedarfs-Ereignisse zu erfassen und zusammen mit den zum Zeitpunkt des Service-Bedarfs-Ereignisses vorherrschenden Sensordaten an eine übergeordnete Entität zur statistischen Big-Data-Analyse zu senden, um zukünftige Service-Bedarfs-Ereignisse basierend auf der statistischen Big-Data-Analyse vorherzusagen.

11. Autarkes Smart-Schnelllauftor (10) nach Anspruch 10, wobei der mindestens eine Sensor zum Überwachen von Umgebungsbedingungen ausgewählt ist aus der Gruppe, umfassend:
einen Umgebungstemperatursensor;
einen Luftfeuchte-Sensor;
einen Partikelsensor,
einen Geräuschsensor; und
einen Widerstandssensor.

12. Smart-Schnelllauftor-Kit, umfassend:
ein Smart-Schnelllauftor (10); und
eine autarke Gleichstrom-Energiequelle (6);
wobei das Smart-Schnelllauftor (10) und die autarke Gleichstrom-Energiequelle (6) so ausgestaltet sind, dass das Smart-Schnelllauftor (10) von der Gleichstrom-Energiequelle (6) so mit Energie versorgt wird, dass das Smart-Schnelllauftor (10) unabhängig von einem externen Stromnetz betreibbar ist.
